# FASCICULE DE BREVET EUROPEEN

(11) **EP 0 314 734 B1**
(45) Date de publication et mention de la délivrance du brevet: **14.10.1992**
(21) Numéro de dépôt: 88904238.8
(22) Date de dépôt: 05.05.1988
(51) Int. Cl.: A47H 1/022

(54) **TRINGLE TELESCOPIQUE A FIXATION PAR PRESSION**
TELESKOPISCHE GARDINENSTANGEN MIT DRUCKBEFESTIGUNG
TELESCOPIC ROD FIXED BY PRESSURE

(30) Priorité: 06.05.1987 FR 8706396
(43) Date de publication de la demande: 10.05.1989
(73) Titulaire: ALAURENT, Jacques, F-95240 Cormeilles-en-Parisis (FR)
(72) Inventeur: ALAURENT, Jacques, F-95240 Cormeilles-en-Parisis (FR)
(74) Mandataire: Martin, Jean-Paul
(86) Numéro de dépôt international: FR8800222
(87) Numéro de publication internationale: WO8808684

(56) Documents cités:
- CH-A- 272 203
- DE-A- 800 088
- FR-A- 406 134
- US-A- 1 405 958
- US-A- 1 500 049
- US-A- 2 225 281
- US-A- 3 506 135

## Description

La présente invention concerne les tringles télescopiques se posant par pression sur les points de fixation.

Il existe actuellement des tringles de ce genre mais elles présentent des difficultés d'emploi. D'une part l'ancrage est défectueux sur les supports durs (métal ou plastique), et d'autre part elles ne peuvent pas généralement être placées à bonne distance des vitres pour éviter les effets de condensation sur les rideaux, ni être employées sur des fenêtres à carreaux multiples. Ainsi le US-A 2 225 281 décrit un dispositif de fixation pour tringle conforme au préambule de la revendication 1.

Les solutions proposées jusqu'à maintenant n'ont pas permis une réalisation industrielle commode de ces tringles.

L'invention a pour but de remédier à ces inconvénients : Le dispositif suivant l'invention est conforme à la partie caractérisante de la revendication 1. Ce dispositif permet d'améliorer l'ancrage de la fixation et de déporter celle-ci en dehors de l'axe de la tringle, donnant ainsi la possibilité de placer la tringle en dehors de la fenêtre.

Cette tringle comporte normalement deux tubes coulissant l'un dans l'autre par vissage sur un ressort intérieur, permettant l'adaptation en longueur : le réglage un peu plus long que la largeur de la fenêtre permet de fixer la tringle par pression des extrémités sur la fenêtre par réaction dudit ressort.

Les extrémités de la tringle sont équipées d'une pièce (A) rigide, encastrée perpendiculairement à l'axe de la tringle, qui transmet la pression du ressort au point de fixation sur le support. Ce point est fixé en dehors de l'axe de la tringle de manière à permettre de placer la tringle en position normale éloignée de la vitre. La fixation se fait par ancrage directement sur les montants de la fenêtre ou par l'intermédiaire d'une pièce ( B ) autocollante pour améliorer l'ancrage lorsque le support est en matière dure telle que métal ou plastique rigide.

Cette pièce ( B ) peut être constituée par exemple par une pastille en plastique autocollante de dureté moyenne permettant l'accrochage de la pointe terminant la pièce (A); elle peut aussi être constituée d'une rondelle métallique autocollante comportant un creux dans lequel vient se loger l'extrémité de la pièce (A1).

La pièce ( A ) peut être réalisée de différentes façons selon une réalisation préférentielle; elle est en métal suffisamment rigide pour transmettre la pression sans se déformer ; elle comporte d'un côté une pointe et de l'autre un trou permettant sa fixation par serrage d'une vis sur un bouchon (E) s'emboîtant dans le tube; le bouchon peut être fixé au tube par collage d'un côté et de l'autre côté simplement coulissé afin de libérer une extrémité pour faciliter l'enfilage dans l'ourlet du rideau (figure 9).

Sous l'action de la pesanteur la tringle peut se déplacer par rotation autour des points de fixation; pour y remédier différentes solutions sont possibles pour maintenir la tringle dans la position désirée. Les figures du dessin donnent différents exemples.

D'autres formes d'éxécution font l'objet des revendications dépendantes
- Selon les figures 1,3,4 et 10 le serrage de la pièce ( A ) peut être réalisé par un cabochon ( C ) décoratif muni d'une vis. Ce cabochon est de grosseur et de longueur suffisantes pour qu'il puisse prendre appui sur le montant de la fenêtre pour limiter le basculement de la tringle et la maintenir éloignée de la vitre.
- Selon la figure 5 la pièce ( A2 ) de par sa forme prend appui sous la verticale du point d'accrochage (appui sur vitre, ou fenêtre ou mur). Dans le cas d'emploi d'une pièce autocollante, celle-ci peut avantageusement comporter un renfort d'appui (B1) pour éviter le contact direct avec la vitre.
- Selon la figure 6 la pièce ( A3 ) comporte un ou plusieurs trous permettant de déplacer un butoir permettant de régler le point d'appui en fonction de la position d'ancrage.
- Selon la figure 7 la pièce ( A4 ) comporte deux parties : une qui accroche et l'autre avec retour d'appui, faites pour s'emboîter l'une contre l'autre sous l'action du serrage sous l'angle alpha choisi pour avoir la position d'appui souhaitée.
- Selon la figure 11 la pièce (A6) forme un angle qui peut prendre appui sur le montant de la fenêtre pour maintenir la tringle.
- Selon la figure 10 une variante : la pièce ( A5 ) peut comporter à la place de la pointe de fixation un élément anti-dérapant - par exemple un bouchon (D) en matière genre caoutchouc - ou qui peut avoir éventuellement la forme d'une vantouse.
- Selon une variante : les fixations sont placées sur l'extérieur du châssis de la fenêtre (figure 2) le ressort, au lieu d'être comprimé, est un ressort tendu et les solutions d'appui peuvent être celles des figures 5, 6, 7 ou 11.

La tringle selon l'invention est particulièrement destinée à la pose de rideaux sur les fenêtres et les portes, mais également entre deux parois.

## Revendications

1. Dispositif de fixation pour petite tringle télescopique à ressort de pression pour pose de voilage sur un vitrage, comportant des pièces (A) en matériau rigide indéformable, encastrées perpendiculairement à l'axe de la tringle et fixées aux extrémités de celle-ci, caractérisé en ce que les dites pièces (A) comportent une seule pointe d'accrochage apte à recevoir la totalité de la pression du ressort et à permettre la rotation de la tringle autour du point d'accrochage, ces pièces (A) étant fixées par serrage sur des bouchons fixés aux extrémités de la tringle et maintenant celle-ci en position écartée de la fenêtre, donc du vitrage, par appui sur la fenêtre, ce qui limite la rotation autour du point d'accrochage.

2. Dispositif de fixation pour tringle à rideau selon revendication 1, caractérisé en ce que la pièce (A6) forme un angle lui permettant de prendre appui sur le bord du montant de fenêtre côté face intérieure, pour maintenir la tringle éloignée de la vitre.

3. Dispositif de fixation selon les revendications 1 et 2, caractérisé en ce que le point d'accrochage de la pièce (A5) est constitué par un point de fixation anti-dérapant, par exemple un bouchon (D) en caoutchouc.

## Claims

1. Fixing device for a small telescopic rod with pressure spring, for mounting net curtaining at a glazed window, having parts (A) of non-deformable rigid material which are embedded perpendicular to the axis of the rod and are fixed at the ends thereof, characterized in that the said parts (A) have a single hooking tip adapted to receive the entire pressure of the spring and to allow the rod to rotate about the hooking point, these pieces (A) being fixed by clamping against knobs fixed at the ends of the rod and holding the latter in a position spaced from the window and thus from the glazing, by bearing against the window, which limits rotation about the hooking point.

2. Fixing device for curtain rod according to Claim 1, characterized in that the part (A6) forms an angle allowing it to bear against the edge of the upright of the window on the inner face side, to keep the rod away from the glass.

3. Fixing device according to Claims 1 and 2, characterized in that the hooking point of the piece (A5) is formed by a non-slip fixing point, for example a rubber knob (D).

## Patentansprüche

1. Befestigungsvorrichtung für kleine teleskopische Gardinenstange mit Druckfeder, die Teile (A) aus einem starren, unverformabaren Werkstoff aufweist, die senkrecht zur Achse der Stange eingesetzt sind und an deren Enden befestigt sind, dadurch gekennzeichnet, daß diese Teile (A) eine einzige Einhängespitze besitzen, die den gesamten Druck der Feder aufnehmen kann und die Drehung der Stange um den Einhängepunkt gestattet, wobei die Teile (A) durch Festspannen auf Bolzen befestigt sind, die an den Enden der Stange befestigt sind, und diese Stange durch Abstützen am Fenster in einer vom Fenster und damit von der Verglasung entfernten Stellung halten, wodurch die Drehung um den Einhängepunkt begrenzt ist.

2. Befestigungsvorrichtung für Gardinenstange nach Anspruch 1, dadurch gekennzeichnet, daß das Teil (A6) einen Winkel bildet, so daß es sich am Rand des senkrechten Fensterschenkels auf der Innenseite abstützen kann, um die Stange vom Glas entfernt zu halten.

3. Befestigungsvorrichtung nach den Ansprüchen 1 und 2, dadurch gekennzeichnet, daß der Einhängepunkt des Teils (A5) von einem Gleitschutz-Befestigungspunkt, beispielsweise einem Gummistöpsel (D), gebildet ist.
